# EUROPÄISCHE PATENTSCHRIFT

(11) **EP 1 065 577 B1**
(45) Veröffentlichungstag und Bekanntmachung des Hinweises auf die Patenterteilung: **24.03.2004**
(21) Anmeldenummer: 00112136.7
(22) Anmeldetag: 06.06.2000
(51) Int. Cl.: G05B 19/042, E05C 19/16, E05B 17/22

(54) **Sicherheitsvorrichtung für mindestens eine Tür, vorzugsweise in Flucht-und Rettungswegen**
Safety device for at least one door, preferably for escape routes
Dispositif de sécurité pour au moins une porte, de préférence pour sorties de secours

(30) Priorität: 27.06.1999 DE 19929192; 25.12.1999 DE 19963022
(43) Veröffentlichungstag der Anmeldung: 03.01.2001
(73) Patentinhaber: GEZE GmbH, 71229 Leonberg (DE)
(72) Erfinder: Hucker, Matthias, Dr., 76359 Marxzell (DE); Peper, Hendrik, 71277 Rutesheim (DE)

(56) Entgegenhaltungen:
- DE-A- 4 344 729
- DE-A- 19 531 323
- DE-A- 19 625 237
- DE-A- 19 647 823
- DE-C- 3 834 538

## Beschreibung

Die Erfindung betrifft eine Sicherheitsvorrichtung für mindestens einen Flügel einer Tür, eines Fensters oder dgl., vorzugsweise für eine Tür in Flucht- und Rettungswegen, mit den Merkmalen des Oberbegriffs des Anspruchs 1.

Aufgabe von RWS-Systemen ist es, Flucht- und Rettungswege, z.B. an Notausgangstüren so zu sichern, daß die Türen im Normalbetrieb geschlossen sind und von außen, zumindest von Nichtberechtigten, nicht geöffnet werden können, von innen aber im Notfall ohne weiteres geöffnet werden können oder im Notfall selbsttätig öffnen. Der prinzipielle Aufbau von RWS-Systemen ist z.B. in der DE 196 25 237 A1 beschrieben. Dort ist als Türverriegelung ein am oberen Türrand zwischen Türrahmen und Türblatt angeordneter Haftmagnet vorgesehen.

Bei der bekannten Einrichtung ist ein Notauftaster zum Lösen der Verriegelung neben der Tür angebracht. Eine lokale Steuerungsvorrichtung, überwacht hierbei die Funktion und den Zustand der Verriegelung. Ober ein Bussystem kommunizieren die lokalen Steuerungsvorrichtungen verschiedener Türen mit einer oder mehreren zentralen Steuerungs- und Überwachungsvorrichtungen. Alle Baugruppen verfügen über eigene Intelligenz, d.h. sie können weitgehend autonom arbeiten und miteinander Daten austauschen. Je nach der Größe des Gesamtsystems und nach Aufteilung der vorhandenen Türen auf einzelne Türgruppen ist eine unterschiedliche Anzahl an zentralen Steuerungs- und Überwachungsvorrichtungen erforderlich. Nachteilig bei der bekannten Technik ist, dass für jede einzelne Steuerungs- und Überwachungsvorrichtung eine separate Montage und Inbetriebnahme erforderlich ist, wodurch bei großen Systemen ein erhöhter Aufwand entsteht.

Aus der DE 196 47 823 A1 ist eine Steuerungs- und Überwachungsvorrichtung für eine Rauch- und Wärmeabzugsanlage bekannt, mit einem Mikroprozessor und mehreren mit dem Mikroprozessor verbundenen und auf Leiterplatten angeordneten elektronischen ,Baugruppen oder Modulen, welche gemeinsam in einem Gehäuse, einem Schaltschrank oder dergleichen angeordnet sind. Die in dem Gehäuse angeordneten Baugruppen oder Module sind über ein geräteintemes Netzwerk verbunden. Dabei ist es möglich, mit einem zusätzlich einbaubaren Optionsmodul mehrere Anlagen zu einer größeren Einheit zu verbinden. Nachteilig dabei ist es, dass jeder Baugruppe eine zu steuernde bzw. zu überwachende Einrichtung direkt zugeordnet werden muss. Auch hier ist für jede einzelne Baugruppe und jede Anlage eine separate Inbetriebnahme erforderlich, wodurch ein erhöhter Aufwand entsteht.

Aufgabe der Erfindung ist es, eine Sicherheitsvorrichtung für mindestens einen Flügel einer Tür oder eines Fensters auszubilden, die einfach aufgebaut ist und welche es ermöglicht, jeden Flügel unabhängig frei definierbar zu steuern und zu überwachen.

Die Aufgabe wird erfindungsgemäß durch den Gegenstand des Anspruchs 1 gelöst.

Die Sicherheitsvorrichtung weist mindestens ein Mastertableau und optional ein weiteres bzw. mehrere weitere Slavetableaus auf. Dies bedeutet, dass Ausführungen vorgesehen sind, die nur mit einem Mastertableau ausgestattet sind, die jedoch durch Hinzufügen eines oder mehrerer Slavetableaus erweitert werden können. Der modulare Aufbau mit Mastertableau und einem oder mehreren Slavetableaus ist bei der zentralen Steuerungs- und/oder Überwachungsvorrichtung von besonderem Vorteil, um eine hohe Flexibilität des Systems beim Einsatz bei Objekten mit unterschiedlicher Anzahl von Türen zu erhalten. Es ist jederzeit eine einfache Erweiterung auf mehr Türen oder eine einfache Reduktion auf weniger Türen zu realisieren. Die lokale Steuerungsvorrichtung kann mit gleichem Aufbau ein Mastertableau und optional ein oder mehrere Slavetableaus aufweisen. Vorzugsweise genügt es jedoch, wenn die lokale Steuerungsvorrichtung als Steuerungsvorrichtung mit einem eigenständigen Tableau z. B. Mastertableau als Türterminal ausgebildet ist.

Es sind Ausführungen der Sicherheitsvorrichtung vorgesehen, die eine zentrale Steuerungs- und/oder Überwachungsvorrichtung aufweisen, welche ein Mastertableau umfasst. Vorzugsweise weist das Mastertableau der zentralen Steuerungs- und/oder Überwachungsvorrichtung Anzeigeeinrichtungen und/oder Bedieneinrichtungen und zusätzlich Kommunikationseinrichtungen wie z. B. Datenschnittstellen auf.

Die zentrale Steuerungs- und/oder Überwachungsvorrichtung kann neben dem Mastertableau zusätzlich ein oder mehrere Slavetableaus aufweisen. Vorzugsweise weist das Slavetableau der zentralen Steuerungs- und/oder Überwachungsvorrichtung Anzeigeeinrichtungen und/oder Bedieneinrichtungen auf. Es ist vorgesehen , dass das Slavetableau die Komunikationseinrichtungen des zugeordneten Mastertableaus nutzen kann.

Die zentrale Steuerungs- und/oder Überwachungsvorrichtung ist vorzugsweise zur Visualisierung und/oder Steuerung von Funktionen und/oder Zustände der angeschlossenen lokalen Steuerungsvorrichtungen und/oder der zugeordneten Türen ausgebildet. Dabei können dem Mastertableau und oder den einzelnen Slavetableaus jeweils einzelne lokale Steuerungsvorrichtungen und/oder Türen frei zugeordnet werden. Es ist vorzugsweise vorgesehen, dass das Mastertableau zur Steuerung der Kommunikation der genannten Komponenten ausgebildet ist.

Die lokale Steuerungsvorrichtung ist vorzugsweise nur einer einzigen Tür zugeordnet und kann im Bereich dieser Tür montiert werden, insbesondere neben der Tür oder unmittelbar auf dem Türflügel. Dabei ist die herkömmliche Aufputzmontage einer sogenannten Türzentrale oder die Unterputzmontage von Mastertableau und optionalen Slavetableaus vorgesehen. Die lokale Steuerungsvorrichtung weist vorzugsweise eine Steuerungseinrichtung auf, die der Steuerung und/oder Überwachung einer Türe zugeordnet werden kann. Das Mastertableau der lokalen Steuerungsvorrichtung ist vorzugsweise zur Steuerung der Kommunikation, sowie zur Steuerung der angeschlossenen Slavetableaus und der elektromagnetischen Verriegelungsvorrichtung ausgebildet. Zusätzlich kann das Mastertableau der lokalen Steuerungsvorrichtung zur Anzeige von Funktionen und /oder Zuständen der lokalen Steuerungsvorrichtung ausgebildet sein. Das bzw. die Slavetableaus der lokalen Steuerungsvorrichtung kann bzw. können zur Anzeige von Funktionen und /oder Zuständen der lokalen Steuerungsvorrichtung ausgebildet sein. Zusätzlich kann das Slavetableau bzw. können die Slavetableaus der lokalen Steuerungsvorrichtung Eingabeeinrichtungen und/oder Stromversorgungseinrichtungen und/oder Sensoreinrichtungen aufweisen bzw. an solche anschließbar sein.

Die zentrale Steuerungs- und Überwachungsvorrichtung ist vorzugsweise mehreren Türen zugeordnet und wird vorteilhafterweise an einer zentralen Stelle montiert. Die zentrale Steuerungs- und Überwachungsvorrichtung wird in der Regel im Gegensatz zu der lokalen Steuerungsvorrichtung entfernt von der Tür montiert. Die zentrale Steuerungs- und Überwachungsvorrichtung weist vorzugsweise eine Steuerungseinrichtung auf, die der Steuerung und/oder Überwachung einer oder mehrerer lokalen Steuerungsvorrichtungen zugeordnet werden kann.

Es sind ferner Ausführungen vorgesehen, die keine zentrale Steuerungsund/oder Überwachungsvorrichtung aufweisen, sondern lediglich eine oder mehrere, vorzugsweise unabhängig voneinander arbeitende lokale Steuerungsvorrichtung bzw. Steuerungsvorrichtungen aufweisen. Diese lokalen Steuerungsvorrichtungen können auch insoweit als Steuerungs- und/oder Überwachungsvorrichtung ausgebildet sein, als sie die betreffende Tür bzw. die Funktion der der Tür zugeordneten Verriegelungsvorrichtung überwachen.

Bei den Tableaus handelt es sich um Bedien- und Anzeigeeinrichtungen, vorzugsweise Bedien- und Anzeigeeinrichtungen mit integrierter Steuerungseinrichtung. Jedes dieser Tableaus besteht vorzugsweise aus einer einzelnen Leiterplatte. Es ist von Vorteil, wenn die Leiterplatten bei der Montage des Systems nebeneinander in einen gemeinsamen Profilrahmen oder in Unterputzdosen eingeschoben werden.

Zur Vereinfachung der Installation sind auf den Leiterplatten Steckverbinder angeordnet, welche beim Einschieben der Leiterplatten in den Profilrahmen oder die Unterputzdose eine Busverbindung zwischen dem Mastertableau und den Slavetableaus herstellen. Über diese Busverbindung erfolgt eine automatische Erkennung und Adressierung der vorhandenen Tableaus.

Sowohl dem Mastertableau, als auch den optionalen Slavetableaus der zentralen Steuerungsvorrichtung können unabhängig voneinander Gruppen von Türen bzw. lokalen Türsteuerungsvorrichtungen zur Steuerung- und/oder Überwachung zugewiesen werden.

Das Mastertableau unterscheidet sich von den Slavetableaus durch das Vorhandensein einiger zusätzlicher Einrichtungen, deren Funktionalität den Slavetableaus zur Mitbenutzung zur Verfügung gestellt wird. Bei diesen Funktionalitäten handelt es sich beispielsweise um eine Sicherheitseinrichtung zur Authentifizierung des Benutzers, eine Datenschnittstelle zur Kommunikation mit den lokalen Türsteuerungen oder mit anderen zentralen Sicherungs- und Überwachungsvorrichtungen, oder um eine Datenschnittstelle zur Kommunikation mit einem Serviceterminal für Diagnose- und Wartungszwecke. Der Gesamte Schaltungsaufwand reduziert sich dadurch erheblich, da diese Funktionalitäten nicht auf jedem einzelnen Tableau ausgeführt sein müssen.

Das Gehäuse der Steuerungs- und Überwachungsvorrichtung wird bevorzugt gebildet durch einen Profilrahmen auf dessen Frontseite die Leiterplatten in eine Führungsnut eingeschoben werden und auf dessen Rückseite eine Rückwand in eine weitere Führungsnut eingeschoben wird. Dadurch daß die Tableaueinheiten jeweils nur aus einer Leiterplatte bestehen welche zugleich als Frontplatte dient, kann das Gehäuse extrem flach ausgeführt werden. Zudem kann die Gehäusebreite je nach den Erfordernissen des Gesamtsystems auf eine unterschiedliche Anzahl an Slavetableaus angepaßt werden. Der Profilrahmen ist hierzu in Standardbreiten ablängbar ausgebildet.

Es ist vorzugsweise vorgesehen, dass die äußeren Abmaße der Leiterplatten denen einer Frontplatte in 19''-Technik entsprechen, so dass in einer alternativen Ausführung der Einbau der Leiterplatten auch in ein Gehäuse der 19"-Technik erfolgen kann. Sämtliche Bedien- und Anzeigeelemente sind in diesem Fall auf den Leiterplatten enthalten, vorzugsweise in Form einer Folientastatur.

Die Erfindung wird in den Figuren näher erläutert. Dabei zeigt:
- **Figur 1**: eine Frontansicht eines Notausgangs mit einem schematisch dargestellten RWS-System, Türansicht von innen;
- **Figur 2**: den schematischen Aufbau einer einzelnen Türzentrale mit mehreren angeschlossenen Komponenten;
- **Figur 3**: den Systemaufbau eines Gesamtsystems mit mehreren Türzentralen und Tableaueinheiten;
- **Figur 4**: den schematischen Aufbau einer einzelnen Tableaueinheit mit einem Mastertableaus und mehreren Slavetableaus;
- **Figur 5**: a) die Frontansicht einer Tableaueinheit; b) die Seitenansicht einer Tableaueinheit;
- **Figur 6**: das Schaltbild des lokalen Sicherheitskreises und des zentralen Notaufkreises zur Steuerung des Verriegelungselementes mit ausschließlich lokaler Spannungsversorgung;
- **Figur 7**: das Schaltbild des lokalen Sicherheitskreises und des zentralen Notaufkreises zur Steuerung des Verriegelungselementes mit zusätzlicher externer Spannungsversorgung.
- **Figur 8**: Eine Frontansicht eines Notausgangs mit einer ein Mastertableau und Slavetableaus aufweisenden lokalen Steuerungsvorrichtung.
- **Figur 9**: Eine schematische Vorderansicht der lokalen Steuerungsvorrichtung von Figur 8.
- **Figur 10**: Eine schematische Seitenansicht der lokalen Steuerungsvorrichtung von Figur 9 mit in Unterputzdosen eingesetzten Master- und Slavetableaus.
- **Figur 11**: Eine schematische Seitenansicht der lokalen Steuerungsvorrichtung von Figur 10 mit Darstellung des Mastertableaus und der Slavetableaus.

**Figur 1** zeigt die Frontansicht eines Notausgangs mit einer Fluchttür 1, die als nach außen öffnende Anschlagdrehtür ausgebildet ist. Die auf der nicht sichtbaren Türseite gelegenen Türbänder 13 sind lediglich gestrichelt dargestellt. Die Fluchttür 1 soll im Normalbetrieb und von außen, zumindest von Nichtberechtigten, nicht geöffnet werden können, von innen aber im Notfall ohne weiteres geöffnet werden können. Am oberen Rand der Tür ist eine Verriegelungsvorrichtung 2 angebracht, die die Tür mittels eines Haftmagneten im Normalbetrieb in Schließlage hält. Die Türverriegelung 2 kann alternativ aus einer anderen elektrischen Verriegelungsvorrichtung, z.B. aus einem elektromagnetischen Sperriegel oder aus einem im Bereich der Türklinke 11 angebrachten elektrischen Türschloß bestehen. Im Notfall kann die Verriegelungsvorrichtung 2 über einen in der Türzentrale 3 neben der Tür angebrachten Notauftaster 31 oder über eine auf dem Türblatt angeordnete Sensorleiste 12 entriegelt werden, so daß sich die Tür manuell öffnen läßt. Wenn die Tür entriegelt ist, wird ein akustischer Signalgeber 61 und/oder ein optischer Signalgeber 62 aktiviert, welcher beispielsweise über der Tür 1 angeordnet ist. Zusätzlich kann der Öffnungsalarm über eine serielles Bussystem 71 an eine hier nicht dargestellte Tableaueinheit 5 weitergeleitet werden. Alternativ läßt sich der Alarm individuell einstellen, je nachdem, ob die Tür 1 lediglich entriegelt oder auch geöffnet wurde. Zusätzlich ist die Installation eines nicht dargestellten Türantriebs möglich, welcher die Tür 1 automatisch öffnet und über die Türzentrale 3 gesteuert wird.

Ein im oberen Raumbereich, beispielsweise oberhalb der Tür 1 angeordneter Brandmelder 63 kann im Brandfall ebenfalls die Entriegelung der Tür 1 auslösen. Der Brandmelder 63 kann als Teil einer sogenannten Brandmeldeanlage ausgebildet sein, bestehend aus Brandsensor und Meldeelektronik. Desweiteren sind an der Türzentrale 3 Anschlüsse für ein Bussystem 71, eine serielle Schnittstelle 73 sowie einen zentralen Notaufkreis 22 vorgesehen.

Die Funktionen der Türbaugruppen 2, 4, 6 werden von einer selbständig arbeitenden, mikroprozessorgesteuerten, in **Figur 2** schematisch dargestellten Türzentrale 3 überwacht und gesteuert. Aufgabe der Türzentrale 3 ist es, die Tür 1 im Normalbetrieb verriegelt zu halten und im Notfall die Entriegelung der Tür 1 zu ermöglichen und sicherzustellen. Die Türzentrale 3 ist vorzugsweise in einem Gehäuse neben der Tür angeordnet und enthält eine Steuerungseinheit mit Mikroprozessor 35, eine Spannungsversorgung 34 eine Anzeigeeinheit 33, den Notauftaster 31 und einen Schlüsselschalter 32 (Figur 1). Über den Schlüsselschalter 32 kann ebenfalls eine Entriegelung der Tür 1 ausgelöst werden.

Optional ist ein Türterminal 4 über eine serielle Verbindung 73 an die Türzentrale 3 anschließbar. Das Türterminal 4 wird eingesetzt, um im Türbereich neben der Türzentrale 3 oder auf der gegenüberliegenden Türseite eine zweite Bedien- und Anzeigemöglichkeit zu haben. Das Türterminal 4 besitzt eigene "Intelligenz" und arbeitet als "Slave" der als "Master" ausgebildeten Türzentrale 3.

Bei einer abgewandelten Ausführungsform kann das Türterminal 4 auch ohne eigene "Intelligenz" ausgebildet sein.

Das Türterminal 4 besitzt wie die Türzentrale 3 die Möglichkeit, Zustände und Informationen der Türzentrale 3, an die es angeschlossen ist, anzuzeigen. Zusätzlich besitzt das Türterminal 4 eine Bedieneinheit, z.B. weiterer Notauftaster 31 und Schlüsselschalter 32, um auf die Türzentrale 3 einzuwirken und gegebenenfalls eine Entriegelung der Tür zu veranlassen. Das Türterminal 4 wirkt grundsätzlich nur auf die Türzentrale 3, an die es angeschlossen ist, und nicht auf den Rest des Systems.

Ebenfalls optional ist der in Figur 1 und 2 dargestellte Klemmenkasten 6. Er dient dem Anschluß weiterer Peripheriegeräte, beispielsweise, wie in Figur 1 dargestellt, optischer und/oder akustischer Alarm 61, 62 sowie Brandmelder 63. Der Klemmenkasten 6 ist über eine serielle Schnittstelle 73 an die Türzentrale 3 angeschlossen.

Optional können weitere Peripheriegeräte 36 auch direkt an die Türzentrale 3 angeschlossen werden.

**Figur 3** zeigt den Aufbau eines RWS-Gesamtsystems mit mehreren Türzentralen 3. Das System besteht aus insgesamt sechs Teilkomponenten: der Türzentrale 3, dem Türterminal 4, dem Klemmenkasten 6, der Tableaueinheit 5, dem Gateway 7 und dem Serviceterminal 8. Das System ist so aufgebaut, daß je nach Anforderung mehrere Türzentralen 3, Türterminals 4, Klemmenkästen 6, Tableaueinheiten 5 und Gateways 7 miteinander kombiniert werden können.

Die Türzentralen 3 sind mit den im folgenden noch zu erläuternden Tableaueinheiten 5 über ein serielles Bussystem 71, z.B. über einen CAN-Bus, verbunden. Die Gesamtzahl der am Bus angeschlossenen Türzentralen 3 und Tableaueinheiten 5 ist lediglich durch den Busaufbau begrenzt; das zahlenmäßige Verhältnis zueinander ist frei wählbar, und es ist auch möglich, auf die Verwendung einer Tableaueinheit 5 zu verzichten.

Die Türzentrale 3 wiederum ist über eine serielle Schnittstelle 73, z.B. RS485, mit dem optional vorhandenen Klemmenkasten 6 und dem optional vorhandenen Türterminal 4 verbunden. Je Türzentrale 3 ist maximal ein Klemmenkasten 6 und ein Türterminal 4 möglich.

Zudem besteht die Möglichkeit, über eine serielle Schnittstelle 74, z.B. RS232, ein Gateway 7 an den Klemmenkasten 6 anzuschließen und so eine Verbindung zu einem Gebäudebus 72, z.B. LON oder EIB, der Gebäudeleittechnik herzustellen. Das Gateway 7 übersetzt Steuer- und Meldebefehle der Türzentrale 3, so daß sie über den Gebäudebus 72 der Gebäudeleittechnik zur Verfügung gestellt werden können. Im Gegenzug übersetzt das Gateway 7 Steuer- und Meldebefehle die über den Gebäudebus 72 von der Gebäudeleittechnik kommen, so daß die Türzentrale 3 diese verarbeiten kann. Zum Anschluß des Gateways 7 wird der Klemmenkasten 6 benötigt, wobei das Gateway 7 sowohl außerhalb als auch innerhalb des Klemmenkastens 6 plaziert werden kann.

Optional besteht die Möglichkeit, die Verbindung zur Gebäudeleittechnik über ein einziges Gateway 7 herzustellen, das direkt an den seriellen Bus 71 (z.B. CAN-Bus) angeschlossen wird und damit mit allen an diesem Bus angeschlossenen Türzentralen 3 kommunizieren kann (vgl. Figur 3).

Das Serviceterminal 8 wird lediglich zur Inbetriebnahme und zu Wartungszwecken benötigt und kommuniziert über eine bidirektionale Infrarotschnittstelle 75 mit den Türzentralen 3 und Tableaueinheiten 5. Die Aufgabe das Serviceterminals 8 ist es, die Zuordnung von Tableaueinheiten 5 zu den Türzentralen 3 vorzunehmen, die Parametrierung von Türzentralen 3 und Tableaus 5 vorzunehmen und detaillierte Status- und Fehlermeldungen der Türzentralen 3 und Tableaueinheiten 5 auszulesen. Das Serviceterminal 8 weist sowohl ein LCD-Display als Anzeigeeinheit und ein Tastenfeld als Bedieneinheit auf. Das Serviceterminal 8 wird durch Akkus oder Batterien versorgt.

Das Serviceterminal 8 stellt eine portable Fernbedienung dar und vereinfacht die Montage und Wartungsarbeiten. Auf dem LCD-Display des Serviceterminals 8 können Fehlermeldungen, Statusmeldungen und Statistikmeldungen im Klartext und in Kurzform, z.B. mit Fehlemummer für ausführliche Dokumentationen, bei Türzentralen 3 und Tableaueinheiten 5 angezeigt werden. Zudem können die Parameter der Türzentrale 3 sowie die Konfiguration der Ein- und Ausgänge eingestellt, abgefragt und angezeigt werden. Ebenso läßt sich auch die Gruppenzuordnung der Türzentralen 3 und Tableaueinheiten 5 einstellen, abfragen und anzeigen.

In der Regel steht dem Sachkundigen der volle Funktionsumfang des Serviceterminals 8 zur Verfügung, während dem Betreiber der Anlage eine definierbare Untermenge der Einstellmöglichkeiten und Anzeigefunktionen zur Verfügung steht.

In Figur 4 ist eine der Tableaueinheiten 5 dargestellt, welche sich im gezeigten Beispiel aus einer Master-Einheit 51 und drei Slave-Einheiten 52 zusammensetzt. Die Tableaueinheit 5 stellt eine optionale Einheit des Systems dar und bietet die Möglichkeit, einerseits Zustände der Türzentralen 3 sowie deren angeschlossener Peripherie einschließlich der Verriegelungselemente anzuzeigen und andererseits die Türzentralen 3 zu bedienen sowie an den Türen Entriegelungsvorgänge zentral auszulösen.

Die Tableaueinheit 5 besteht immer aus einem Mastertableau 51 und optional mehreren Slavetableaus 52. Der Datenaustausch zwischen diesen Einheiten erfolgt über eine serielle Schnittstelle 76. Die Kommunikation zwischen Tableaueinheit 5 und Türzentrale 3 erfolgt über das Bussystem 71. Zusätzlich kann die Tableaueinheit 5 eine Bedieneinheit 59 aufweisen, um eine Notöffnung der Verriegelungselemente an den Türen auszulösen. Die Funktion dieser Bedieneinheit 59 entspricht der Funktion des Notauftasters 31 an der jeweiligen Türzentrale 3 selbst. Dieser Steuerbefehl wird jedoch nicht über das Bussystem 71, sondern über eine separate Steuerleitung 22 übertragen (Notaufkreis).

Damit ein Master- 51 oder Slavetableau 52 einer Tableaueinheit 5 eine Türzentrale 3 ansteuern kann oder von ihr Meldebefehle entgegennimmt, muß eine logische Zuordnung von Türzentrale 3 und Tableau 51, 52 erfolgen. Diese Zuordnung ist vom Servicetechniker über das Serviceterminal 8 einstellbar bzw. änderbar.

Die Tableaueinheit 5 ist durch eine Sicherheitseinrichtung vor Mißbrauch und unbefugter Benutzung geschützt. Bei dieser Sicherheitseinrichtung kann es sich z.B. um einen Schlüsselschalter 57, ein Codeschloß, eine Codekarte, einen biometrischen Sensor oder ein Spracherkennungssystem handeln.

Das Mastertableau 51 unterscheidet sich funktionell vom Slavetableau 52 darin, daß es die Sicherheitseinrichtung, den Anschluß für das Bussystem 71 und die Infrarotschnittstelle 75 für die gesamte Tableaueinheit 5 beinhaltet. Die Slavetableaus 52 nutzen somit diese vom Mastertableau 51 zur Verfügung gestellten Funktionalitäten.

Der zentrale Notauftaster 59 kann ebenfalls in 19''-Abmessungen ausgeführt sein. Ferner kann das Mastertableau einen Schlüsseltaster für die Zugangsberechtigung aufweisen.

Wie in Figur 5 dargestellt, bestehen sowohl das Mastertableau 51 als auch das Slavetableau 52 der zentralen Steuerungsvorrichtung jeweils aus nur einer Leiterplatte 56. Auf der Innenseite der Leiterplatte 56 befindet sich die Elektronik und auf der Außenseite der Leiterplatte 56 wird eine Folie mit integrierten Bedientastem 55 und Sichtfenstem für Anzeigedioden 54 und Beschriftung aufgeklebt. Durch diese Bauweise ist es möglich, die Tableaueinheit 5 extrem flach auszubilden. Die äußeren Abmaße der Leiterplatte 56 entsprechen denen einer Frontplatte in 19"-Technik mit 3 Höheneinheiten und 8 Teileinheiten, so daß auch ein Einsatz in 19"-Baugruppen möglich ist. Alternativ kann das Gehäuse 53 mit Montageschrauben 58b an der Wand befestigt werden.

Das Gehäuse 53 besteht aus Profilteilen mit zwei Führungsnuten. In die vordere Führungsnut werden die Leiterplatten 56 der Tableaus 51, 52, 59 eingeschoben und in die hintere Führungsnut die Gehäuserückwand 58. Die Seitenteile des Gehäuses 53 besitzen Standardlänge, und die Längsteile werden je nach Anzahl der Slavetableaus 52 kundenspezifisch abgelängt. Alle Seitenteile bestehen aus demselben Profil.

Nachdem zunächst das Mastertableau 51 in den Gehäuserahmen 53 eingeschoben wurde, wird das erste Slavetableau 52 unmittelbar neben das Mastertableau 51 plaziert. Die Tableaus 51, 52 werden beim Einschieben in den Gehäuserahmen 53 zusammengesteckt und hierbei über Steckverbinder auf der Leiterplattenrückseite direkt miteinander verbunden. Beim Einstecken der Slavetableaus 52 erfolgt eine automatische Adressierung über einen seriellen Bus 76.

Die Spannungsversorgung der Tableaueinheit 5 erfolgt über ein Netzteil in einer hinter dem Gehäuse 53 montierten Geräte-Verbindungsdose oder bei Einsatz in einem 19"-Rahmen über ein Standard-19"-Netzteil.

Ein nur in Figur 4 schematisch dargestellter zentraler Notauf 59 ist unabhängig von den Tableaueinheiten 5 vorgesehen. Er greift direkt in die Türzentralen 3 vor Ort ein. Der Notauftaster 59 kann alternativ auf einer Leiterplatte 56 montiert werden, die denen der Tableaus 51, 52 entspricht oder auch in einem separaten Gehäuse. Der Schlüsselschalter 57 wird in der Regel auf der Außenseite der Leiterplatte 56 des Mastertableaus 51 angebracht.

**Figur 6** zeigt ein Blockschaltbild zur Ansteuerung der Türverriegelung. Aus sicherheitstechnischen Gründen ist die Verriegelungsvorrichtung 2 im verriegelten Normalzustand mit Strom versorgt und wird zur Entriegelung stromlos geschaltet. Hierzu ist es erforderlich, durch einen lokalen Auslöser, z.B. Sensorleiste 12, Notauftaster 31, Schlüsselschalter 32, Brandmelder 63 (Figur 1), oder durch einen zentralen Auslöser, z.B. Notauftaster 59 (Figur 4) den Versorgungsstromkreis zu unterbrechen.

Erfindungsgemäß werden die lokalen Schaltvorrichtungen 12, 31, 32, 63 im sogenannten Sicherheitskreis 21 zusammengefaßt und die zentralen Schaltvorrichtungen 59 im sogenannten Notaufkreis 22.

Der Sicherheitskreis 21 umfaßt die Verriegelungsvorrichtung 2, eine lokale Spannungsversorgung 34, den lokalen Notauftaster 31, einen Mikroprozessor 35 sowie Schaltmittel K1, K2, welche über einen zentralen Notauf ausgelöst werden können. Die Spannungsversorgung des Sicherheitskreises 21 erfolgt über die lokale Spannungsversorgung 34 der Türzentrale 3 bzw. der lokalen Steuerungsvorrichtung. Neben dem in Figur 6 dargestellten lokalen Notauftaster 31 können weitere Schaltvorrichtungen wie Sensorleiste 12, Schlüsselschalter 32, Brandmelder 63 oder dergleichen in den Sicherheitskreis 21 integriert sein. Diese werden dann in Reihe geschaltet.

Der lokale Notauftaster 31, die Schaltmittel K1 und K2, die Verriegelungsvorrichtung 2 und die Spannungsversorgung 34 sind in Reihe geschaltet. Bei Betätigung des Notauftasters 31 wird der Stromkreis 21 unmittelbar unterbrochen und hierdurch die Verriegelungsvorrichtung 2 entriegelt. Die Betätigung des Notauftasters 31 wird durch den Mikroprozessor 35 erkannt. Hierzu ist der Eingang E1 vorgesehen, welcher das Potential zwischen dem Nottaster 31 und der Verriegelungsvorrichtung 2 abgreift. Im Normalbetrieb liegt der Eingang E1 über den durch den Notauftaster 31 geschlossenen Stromkreis 21 auf dem Potential der Spannungsquelle 34. Bei Unterbrechung des Stromkreises 21 durch Betätigung des Notauftasters 31 liegt der Eingang E1 hingegen auf Massepotential.

Der Notaufkreis 22 umfaßt einen zentralen Nottaster 59, eine Spannungsversorgung 34 sowie zwei Relais R1, R2 und zwei Transistoren T1, T2. Die Spannungsversorgung des Notaufkreises 22 erfolgt in der Darstellung in Figur 6 über die lokale Spannungsversorgung 34 der Türzentrale 3. Der elektrische Anschluß wird dabei über zwei Steckbrücken 37a und 37b hergestellt. Es können im Notaufkreis 22 durchaus mehrere zentrale Notauftaster vorhanden sein, welche an verschiedenen Stellen im Gebäude angeordnet sind. Diese sind dann ebenfalls in Reihe geschaltet. Ebenso ist es möglich, mehrere Notaufkreise vorzusehen, die auf verschiedene Türen bzw. Türgruppen wirken.

Die beiden Relais R1, R2 im Notaufkreis 22 sind als Wechselschalter ausgebildet, wobei die beiden relaisgesteuerten Schalter K1 und K2 im lokalen Sicherheitskreis 21 angeordnet sind. Die beiden Relais R1 und R2 sind mit jeweils einem Transistor T1, T2 parallel angesteuert. Die zugehörigen Relaiskontakte K1, K2 sind mit dem zentralen Notauftaster 59 und der Spannungsversorgung 34 in Reihe geschaltet. Die durch die beiden Relais R1 und R2 betätigten Schalter K1 und K2 sind in dem lokalen Sicherheitskreis 21 in Reihe zu dem lokalen Nottaster 31 angeordnet.

Bei Betätigung des Nottasters 59 wird die Stromversorgung der Relais R1 und R2 unterbrochen, worauf die Schalter K1 und K2 ihre Schaltstellung wechseln. Als Folge dessen wird im lokalen Sicherheitskreis 21 die Stromversorgung der Verriegelungsvorrichtung 2 unterbrochen und die Tür entriegelt.

Da die beiden Schalter K1 und K2 in Reihe geschaltet sind, wird selbst bei Versagen eines Schalters der Stromkreis 21 unterbrochen und die Verriegelungsvorrichtung 2 sicher entriegelt. Das Versagen eines Schalters K1 oder K2 wird durch den Mikroprozessor 35 erkannt. Hierzu sind die beiden Eingänge E2 und E3 vorgesehen. Der Eingang E2 greift das Potential zwischen den beiden Schaltern K1 und K2 ab, so daß im Normalbetrieb die Versorgungsspannung am Eingang E2 anliegt. Der Schalter K2, welcher im Normalbetrieb den Stromkreis der Verriegelungsvorrichtung 2 schließt, schaltet im Notfall die Spannungsquelle auf den Eingang E3. Aus dem Anliegen einer Spannung am Eingang E3 kann somit auf die Betätigung der Relais R1 und R2 und das Funktionieren des Schalters K2 geschlossen werden. Der Schalter K1, welcher im Normalbetrieb den Stromkreis der Verriegelungsvorrichtung 2 schließt, schaltet im Notfall die Spannungsquelle auf den Eingang E2. Das Potential am Eingang E2 bleibt somit konstant. Versagt nun beispielsweise Schalter K1, d.h. er behält trotz Betätigung des Relais R1 seine Schaltstellung bei, so fällt bei gleichzeitiger Betätigung des Schalters K2 die Spannung am Eingang E2 auf Massepotential ab. Versagt hingegen Schalter K2, so liegt am Eingang E3 nicht die erwartete Spannung an. Bei Erkennung eines Schalterversagens wird vom Mikroprozessor 35 eine Fehlermeldung erzeugt und ein Wiedereinschalten der Verriegelungsvorrichtung 2 aus Sicherheitsgründen verhindert.

Alternativ zum Nottaster 59 besteht die Möglichkeit, die Entriegelung der Verriegelungsvorrichtung 2 durch den Mikroprozessor 35 selbst auszulösen. Mit den Relais in Reihe geschaltet ist jeweils ein vom Mikroprozessor 35 angesteuerter Transistor T1, T2. Im Normalbetrieb werden die Transistoren T1 und T2 vom Mikroprozessor 35 über die Ausgänge A1 und A2 in der Weise angesteuert, daß der Stromfluß durch die Relais R1 und R2 freigegeben ist. Im Notfall kann der Stromfluß durch die Relais R1 und R2 gesperrt werden, worauf die Schalter K1 und K2 ihre Schaltstellung wechseln. Als Folge dessen wird im Sicherheitskreis 21 die Stromversorgung der Verriegelungsvorrichtung 2 unterbrochen und die Tür entriegelt.

Alternativ kann an Stelle der beiden Relais R1 und R2 auch ein einzelnes Relais vorgesehen sein. Die Funktion und das Schaltbild sind in einem solchen Fall identisch, es fehlt jedoch die Redundanz zwischen den beiden Relais R1 und R2. Ebenso ist es möglich, mehr als zwei Relais vorzusehen und die Redundanz zu erhöhen. Ebenso kann ein einzelnes als Zweifach- oder Mehrfachschalter ausgebildetes Relais eingesetzt werden.

Im Unterschied zur Figur 6 erfolgt die Spannungsversorgung des Notaufkreises 22 in Figur 7 durch eine externe Spannungsquelle 38. Hierzu werden die beiden Steckbrücken 37a und 37b in Figur 6 entfernt, um die lokale Spannungsquelle 34 vom Notaufkreis 22 abzutrennen, und der Notaufkreis 22 wird an dieser Stelle durch eine Steckbrücke 37c geschlossen. Der weitere Aufbau und die Funktionsweise der Schaltung entsprechen der Darstellung in Figur 6.

Bei einem weiteren Ausführungsbeispiel das in den Figuren 8 bis 11 dargestellt ist, ist im Unterschied zu den vorhergehenden Ausführungsbeispielen die als lokale Steuerungsvorrichtung ausgebildete Türzentrale 3 mit einem Mastertableau 51 und zwei Slavetableaus 52 ausgestattet. Die Tableaus bestehen aus Leiterplatten. Verbunden mit den Tableaus, im dargestellten Ausführungsbeispiel frontseitig auf den Leiterplatten sind Bedien- und Anzeigeeinrichtungen und Stromversorgungseinrichtungen angeordnet. Diese können als Notauftaster 31, Schlüsselschalter 32, Anzeigeeinrichtung 33 und lokale Spannungsversorgung 34 ausgebildet sein, wie sie in Figur 1 dargestellt sind.

Diese Master- und Slavetableaus, die zusätzlich die Funktionseinheiten tragen sind in dem in den Figuren 8 bis 11 dargestellten Beispiel als Einsatzbaueinheiten zum Einsatz in Unterputzdosen ausgebildet.

Figur 8 zeigt die Frontansicht eines Notausgangs mit einer Fluchttür 1, wie bereits in Figur 1 beschrieben. Seitlich neben der Hauptschließkante ist im Bereich der Türklinke eine Türzentrale bzw. die lokale Steuerungsvorrichtung 3, bestehend aus einem Mastertableau 51 und zwei Slavetableaus 52 ortsfest angeordnet Die lokale Steuerungsvorrichtung 3 ist optisch vorteilhaft unter Putz angeordnet. Die Bedien- und Anzeigeelemente der lokale Steuerungsvorrichtung 3 sind in einer Ebene, parallel zur Wandebene angeordnet.

Die Tableaus weisen eine frontseitige Blende 41 und einen daran anschließenden Hauptkörper auf. Der Hauptkörper des Mastertableaus und der Slavetableaus greift in Öffnungen der Wand ein, in denen Unterputzdosen bauseits ortsfest angeordnet sind. Das Mastertableau und die Slavetableaus werden mit dem Hauptkörper in die Unterputzdosen eingesetzt und mit diesen, vorzugsweise mit einer Klemmvorrichtung und/oder Schraubvorrichtung, verbunden.

Die Unterputzdosen sind Standard-Unterputzdosen wie sie in herkömmlichen elektrischen Lichtschalterprogrammen oder elektrischen Verteilerprogrammen verwendet werden. Diese Standard-Unterputzdosen sind in Normen spezifiziert. Dabei kann es sich um nationale Normen z. B. DIN oder um internationale Normen z. B. EN oder ISO-Norm handeln.

An der Türe sind weitere Komponenten angeordnet, die an die lokale Steuerungsvorrichtung 3 anschließbar sind. Die Komponenten können direkt mit dem Mastertableau 51 und/oder dem Slavetableau 52 oder indirekt über einen separaten Klemmenkasten 6 verbunden sein.

So ist am oberen Rand der Tür 1 eine Verriegelungsvorrichtung 2 angebracht, die die Tür mittels eines Haftmagneten im Normalbetrieb in Schließlage hält. Die Türverriegelung 2 kann alternativ aus einer anderen elektrischen Verriegelungsvorrichtung, z.B. aus einem elektromagnetischen Sperriegel oder aus einem im Bereich der Türklinke 11 angebrachten elektrischen Türschloss bestehen. Im Notfall kann die Verriegelungsvorrichtung 2 über einen in einem Slavetableau der lokalen Steuerungsvorrichtung 3 neben der Tür angeordneten Notauftaster 31 oder über eine auf dem Türblatt angeordnete Sensorleiste 12 entriegelt werden, so dass sich die Tür manuell öffnen lässt. Wenn die Tür entriegelt ist, wird ein akustischer Signalgeber 61 und/oder ein optischer Signalgeber 62 aktiviert, welcher beispielsweise über der Tür 1 angeordnet ist. Zusätzlich kann der Öffnungsalarm über eine serielles Bussystem 71 an eine hier nicht dargestellte zentrale Steuerungs- und/oder Überwachungsvorrichtung 5 weitergeleitet werden. Alternativ lässt sich der Alarm individuell einstellen, je nachdem, ob die Tür 1 lediglich entriegelt oder auch geöffnet wurde. Zusätzlich ist die Installation eines nicht dargestellten Türantriebs möglich, welcher die Tür 1 automatisch öffnet und über die lokale Steuerungsvorrichtung 3 gesteuert wird.

Ein im oberen Raumbereich, beispielsweise oberhalb der Tür 1 angeordneter Brandmelder 63 kann im Brandfall ebenfalls die Entriegelung der Tür 1 auslösen. Der Brandmelder 63 kann als Teil einer sogenannten Brandmeldeanlage ausgebildet sein, bestehend aus Brandsensor und Meldeelektronik. Des weiteren weist das Mastertableau der lokalen Steuerungsvorrichtung 3 Anschlüsse für ein Bussystem 71, eine serielle Schnittstelle 73 sowie den zentralen Notaufkreis 22 auf.

In den **Figuren 9 und 10** sind die Unterputzdosen der lokalen Steuerungsvorrichtung 3 schematisch dargestellt. In Figur 9 ist die Frontansicht der lokalen Steuerungsvorrichtung 3 gezeigt. Das Mastertableau 51 und die Slavetableaus 52 sind als Module und zwar bei dem Ausführungsbeispiel als Einsatzbaueinheiten ausgebildet und weisen einen gemeinsamen einstückigen Rahmen 40 auf. Die Module 51, 52 werden von vorne in entsprechende Öffnungen des Rahmens eingesetzt. Der Rahmen ist so ausgebildet, dass die Frontseiten der Module mit der Frontseite des Rahmens unter Ausbildung einer gemeinsamen Ebene fluchten.

Die Module 51, 52 weisen jeweils an der Frontseite eine Blende 41 auf. Die Blende ist clibsbar oder schraubbar ausgeführt und weist entsprechende Durchbrüche für Bedien- und Anzeigeeinrichtungen auf. Die Blende 41 der Einsatzbaueinheit wird allseitig von dem Rahmen 40 umrahmt. In Figur 9 sind die Flächenquerschnitte der in Deutschland üblichen, 55mm Durchmesser aufweisenden runden elektrischen Schalterdosen 42 gestrichelt dargestellt. Es sind je nach Norm auch Ausführungen mit anderen Abmessungen und/oder anderen Flächenquerschnitten z. B. eckigem, vorzugsweise quadratischem Flächenquerschnitt vorgesehen.

Die Blende 41 und der äußere Rahmen 40 übergreifen den Rand der Unterputzdosen. In Figur 10 ist die Anordnung der lokalen Steuerungsvorrichtung 3 an einer Wand 9 dargestellt. Der Rahmen 40 ist außen an der Wand aufliegend angeordnet. In der Wand sind die Unterputzdosen 42 angebracht, vorzugsweise ortsfest mit der Wand verbunden. Die drei Unterputzdosen 42 sind zu einer Baueinheit verbunden, vorzugsweise zusammengesteckt. Die einzelnen Unterputzdosen sind durchgehend miteinander verbunden. Es sind auch Ausführungen vorgesehen, bei denen die Unterputzdosen als eine einzelne Mehrfachunterputzdose, z. B. Doppelunterputzdose, Dreifachunterputzdose, Vierfachunterputzdose oder Fünffachunterputzdose ausgebildet sind. Insbesondere in Hohlräumen, z. B. bei Gipskartonwänden oder der Montage in Pfosten-Riegel-Konstruktionen, werden als Mehrfachunterputzdosen ausgebildete sogenannte Hohlwanddosen ortsfest angeordnet.

In Figur 11 ist das Mastertableau 51 und die Slavetableaus 52 als jeweils aus der Unterputzdose 42 herausgenommene Einsatzbaueinheit dargestellt. Die Tableaus weisen eine frontseitige Blende 41 und einen daran anschließenden Hauptkörper auf. Der Hauptkörper weist eine oder mehrere gestapelte Leiterplatten 56 auf. Auf der Rückseite der der Blende 41 nächstliegenden Leiterplatte können Bedienund/oder Anzeigeelemente angeordnet sein. Die gestapelten Leiterplatten 56 weisen einen an den Einbauraum der Unterputzdose angepassten Flächenquerschnitt auf.

An der rückseitigen Leiterplatte 56 ist jeweils ein elektrischer Steckverbinder 44 angeordnet. In der Unterputzdose sind zu den Steckverbindern 44 entsprechend komplementär ausgebildete, nicht dargestellte Steckverbinder angeordnet. Beim Einführen der Tableaus in die jeweilige Unterputzdose werden automatisch über die Steckverbinder 44 die elektrischen Anschlüsse hergestellt. Das ermöglicht einen leichten Austausch und einfache Wartung der Komponenten.

### Liste der Referenzzeichen

- 1: Fluchttür
- 2: Verriegelungsvorrichtung
- 3: Türzentrale
- 4: Türterminal
- 5: Tableaueinheit
- 6: Klemmenkasten
- 7: Gateway
- 8: Serviceterminal
- 9: Wand
- 11: Türklinke
- 12: Sensorleiste
- 13: Türbänder
- 21: Sicherheitskreis
- 22: Notaufkreis
- 31: Notauftaster
- 32: Schlüsselschalter
- 33: Anzeigeeinheit
- 34: lokale Spannungsversorgung
- 35: Mikroprozessor
- 36: Peripheriegeräte
- 37a: Steckbrücke
- 37b: Steckbrücke
- 37c: Steckbrücke
- 38: zentrale Spannungsversorgung
- 40: Rahmen
- 41: Blende
- 42: UP-Dose
- 44: Steckverbinder
- 51: Mastertableau
- 52: Slavetableau
- 53: Gehäuse
- 54: Anzeigeelemente
- 55: Bedienschalter
- 56: Leiterplatte
- 57: zentraler Schlüsselschalter
- 58: Rückwand
- 58b: Montageschraube
- 59: zentraler Nottaster
- 61: Alarmsirene
- 62: Alarmlicht
- 63: Brandmelder
- 71: serielles Bussystem, z.B. CAN-Bus
- 72: Gebäudebus
- 73: Serielle Schnittstelle RS485
- 74: Serielle Schnittstelle RS232
- 75: Infrarotverbindung
- 76: Serielle Schnittstelle
- R1: Relais (R1, R2) 1
- R2: Relais (R1, R2) 2
- K1: Schalter (K1, K2) 1
- K2: Schalter (K1, K2) 2
- T1: Transistor 1
- T2: Transistor 2
- A1: Mikroprozessor Ausgang1
- A2: Mikroprozessor Ausgang2
- E1: Mikroprozessor Eingang 1
- E2: Mikroprozessor Eingang 2
- E3: Mikroprozessor Eingang3

## Patentansprüche

1. Sicherheitsvorrichtung für mindestens einen Flügel einer Tür oder eines Fensters, mit einer magnetischen und/oder elektromechanischen Verriegelungsvorrichtung, mit mindestens einer lokalen Steuerungsvorrichtung zur Steuerung der Verriegelungsvorrichtung, und mit mindestens einer zentralen Steuerungs- und/oder Überwachungsvorrichtung zur Steuerung und/oder Überwachung der lokalen Steuerungsvorrichtung bzw. Steuerungsvorrichtungen,
**dadurch gekennzeichnet,**
**dass** die zentrale Steuerungs- und/oder Überwachungsvorrichtung (5) und/oder die lokale Steuerungsvorrichtung (3) ein Mastertableau (51) und optional ein oder mehrere Slavetableaus (52) aufweist, wobei jedem Mastertableau (51) und/oder jedem Slavetableau (52) unabhängig voneinander eine Anzahl Türen bzw. Türsteuerungsvorrichtungen zur Steuerung und/oder Überwachung frei definierbar zugeordnet werden können.

2. Sicherheitsvorrichtung nach Anspruch 1,
**dadurch gekennzeichnet, dass** das Mastertableau (51) und/oder die Slavetableaus (52) jeweils einstückig, als jeweils eine bestückte Leiterplatte (56) ausgebildet ist bzw. sind.

3. Sicherheitsvorrichtung nach Anspruch 1,
**dadurch gekennzeichnet, dass** das Mastertableau (51) und/oder das Slavetableau (52) bzw. die Slavetableaus jeweils mehrstückig, als mehrere gestapelte und bestückte Leiterplatten (56) ausgebildet ist bzw. sind.

4. Sicherheitsvorrichtung nach Anspruch 1,
**dadurch gekennzeichnet, dass** das Mastertableau (51) und/oder das bzw. die Slavetableaus (52) der zentralen Steuerungs- und/oder Überwachungsvorrichtung (5) jeweils einstückig, als jeweils eine bestückte Leiterplatte (56) ausgebildet sind.
und dass das Mastertableau (51) und/oder das bzw. die Slavetableaus (52) der lokalen Steuerungsvorrichtung (3) jeweils mehrstückig, als mehrere gestapelte und bestückte Leiterplatten (56) ausgebildet ist bzw. sind

5. Sicherheitsvorrichtung nach einem der Ansprüche 3 oder 4,
**dadurch gekennzeichnet, dass** die gestapelten und bestückten Leiterplatten (56) gleichen Flächenquerschnitt aufweisen.

6. Sicherheitsvorrichtung nach einem der Ansprüche 2 bis 4,
**dadurch gekennzeichnet, dass** eine bestückte Leiterplatte zugleich als Frontplatte ausgebildet ist, indem auf der Rückseite der bestückten Leiterplatte Bedien- und/oder Anzeigeeinrichtungen vorgesehen sind.

7. Sicherheitsvorrichtung nach Anspruch 1,
**dadurch gekennzeichnet, dass** ein Bussystem (76) vorgesehen ist, zur Kommunikation zwischen dem Mastertableau (51) und/oder dem bzw. den Slavetableaus (52).

8. Sicherheitsvorrichtung nach einem der Ansprüche 2 bis 5,
**dadurch gekennzeichnet, dass** ein Gehäuse (53) vorgesehen ist, an oder in dem das Mastertableau (51) und/oder ein oder mehrere Slavetableaus (52) anordenbar ist bzw. sind.

9. Sicherheitsvorrichtung nach Anspruch 7,
**dadurch gekennzeichnet, dass** das Gehäuse (53) als Profilrahmen ausgebildet ist, in den das Mastertableau (51) und/oder das bzw. die Slavetableaus (52) einschiebbar ist bzw. sind.

10. Sicherheitsvorrichtung nach Anspruch 1,
**dadurch gekennzeichnet, dass** das Mastertableau (51) der lokalen Steuerungsvorrichtung (3) und/oder das Slavetableau (52) der lokalen Steuerungsvorrichtung (3) bzw. die Slavetableaus der lokalen Steuerungsvorrichtung (3) oder eine Kombination von solchen Tableaus jeweils als Einheit zum Einbau in jeweils eine Unterputzdose (42) ausgebildet ist bzw. sind.

11. Sicherheitsvorrichtung nach Anspruch 10,
**dadurch gekennzeichnet, dass** die Unterputzdose (42) als eine nach einer Norm spezifizierte Standard-Unterputzdose eines elektrischen Lichtschalterprogramms oder elektrischen Verteilerprogramms ausgebildet ist.

12. Sicherheitsvorrichtung nach einem der Ansprüche 10 oder 11,
**dadurch gekennzeichnet, dass** mehrere Unterputzdosen (42) nebeneinander angeordnet sind.

13. Sicherheitsvorrichtung nach Anspruch 12,
**dadurch gekennzeichnet, dass** mehrere Unterputzdosen (42) als Baueinheit ausgebildet sind.

14. Sicherheitsvorrichtung nach einem der Ansprüche 10 bis 13,
**dadurch gekennzeichnet, dass** eine äußere Rahmenvorrichtung (40) vorgesehen ist, die bei in der Unterputzdose (42) aufgenommener Einsatzbaueinheit die Einsatzbaueinheit umrahmt und den äußeren Rand der Unterputzdose (42) übergreift.

15. Sicherheitsvorrichtung nach Anspruch 14,
**dadurch gekennzeichnet, dass** die äußere Rahmenvorrichtung (40) als gemeinsames, mehreren Unterputzdosen (42) zugeordnetes einstückiges Bauteil ausgebildet ist.

16. Sicherheitsvorrichtung nach einem der Ansprüche 10 bis 15,
**dadurch gekennzeichnet, dass** die Einsatzbaueinheit eine Blende (41) aufweist, die bei in die Unterputzdose (42) eingesetzter Einsatzbaueinheit auf die Einsatzbaueinheit aufsetzbar ist und mit dieser über eine Befestigungsverbindung verbindbar ist.

17. Sicherheitsvorrichtung nach Anspruch 1,
**dadurch gekennzeichnet, dass** das Mastertableau (51) der lokalen Steuerungsvorrichtung (3) als Steuerungseinrichtung zur Steuerung der Slavetableaus (52) der lokalen Steuerungsvorrichtung (3) und/oder zur Steuerung der elektromechanischen Verriegelungsvorrichtung (2) ausgebildet ist.

18. Sicherheitsvorrichtung nach Anspruch 5,
**dadurch gekennzeichnet, dass** zumindest ein Slavetableau (52) der lokalen Steuerungsvorrichtung (3) eine Ist-Anzeigeeinrichtung und/oder einen Notauftaster (59) und/oder eine Berechtigtenschalteinrichtung und/oder eine Alarmanzeigeeinrichtung und/oder eine Stromversorgungseinrichtung und/oder eine elektrische Anschlusseinrichtung aufweist.

19. Sicherheitsvorrichtung nach Anspruch 1,
**dadurch gekennzeichnet, dass** das Mastertableau (51) der zentralen Steuerungs- und/oder Überwachungsvorrichtung als Steuerungseinrichtung zur Steuerung der Kommunikation der zentralen Slavetableaus (52) ausgebildet ist.

20. Sicherheitsvorrichtung nach einem der Ansprüche 6 oder 18,
**dadurch gekennzeichnet, dass** das Mastertableau (51) und/oder zumindest ein Slavetableau (52) der zentralen Steuerungs- und/oder Überwachungsvorrichtung (5) als Anzeigevorrichtung zur Anzeige des Zustands der zugeordneten lokalen Steuerungsvorrichtungen und/oder Türen ausgebildet ist.

21. Sicherheitsvorrichtung nach einem der Ansprüche 8 oder 10,
**dadurch gekennzeichnet, dass** Steckverbinder (44) auf den Leiterplatten (56) und dazu komplementär ausgebildete Steckverbinder in dem Gehäuse (53) bzw. dem Profilrahmen bzw. der Unterputzdose (42), vorgesehen sind, durch welche beim Einschieben des Mastertableaus (51) und/oder des bzw. der Slavetableaus (52) in den Profilrahmen bzw. die Unterputzdose (42) automatisch die elektrischen Anschlüsse des Mastertableaus (51) und/oder des bzw. der Slavetableaus (52) herstellbar sind.

22. Sicherheitsvorrichtung nach einem der Ansprüche 6 oder 18 in Verbindung mit Anspruch 7,
**dadurch gekennzeichnet, dass** Steckverbinder(44) auf den Leiterplatten (56) vorgesehen sind, durch welche beim Einschieben des Mastertableaus (51) und/oder des bzw. der Slavetableaus (52) in das Gehäuse (53) bzw. den Profilrahmen bzw. die Unterputzdose (42) die Kommunikationsverbindung zwischen dem Mastertableau (51) und/oder dem bzw. den Slavetableaus (52) herstellbar ist.

23. Sicherheitsvorrichtung nach Anspruch 22,
**dadurch gekennzeichnet, dass** eine automatisch beim Herstellen der Steckverbindung arbeitende Einrichtung zum Adressieren des Mastertableaus (51) und/oder des bzw. der Slavetableaus (52) vorgesehen ist.

24. Sicherheitsvorrichtung nach einem der Ansprüche 3 oder 4,
**dadurch gekennzeichnet, dass** die Leiterplatten (56) des Mastertableaus (51) und/oder der Slavetableaus (52) identische Abmessungen aufweisen.

25. Sicherheitsvorrichtung nach einem der Ansprüche 5 oder 24,
**dadurch gekennzeichnet, dass** die äußeren Abmaße der Leiterplatte (56) an den Flächenquerschnitt der Unterputzdose (42) angepasst sind und ein Einbau in eine Unterputzdose (42) möglich ist.

26. Sicherheitsvorrichtung nach Anspruch 6,
**dadurch gekennzeichnet, dass** die äußeren Abmaße der Leiterplatte (56) denen einer Frontplatte in 19''-Technik entsprechen und ein alternativer Einbau in Gehäuse der 19"-Technik möglich ist.

27. Sicherheitsvorrichtung nach einem der Ansprüche 25 oder 26,
**dadurch gekennzeichnet, dass** die Außenseite der Leiterplatte (56) eine Folie mit integrierten Bedientastem (55) und/oder Anzeigeelementen (54) aufweist.

28. Sicherheitsvorrichtung nach Anspruch 8,
**dadurch gekennzeichnet, dass** die zentrale Steuerungsund/oder Überwachungsvorrichtung (5) ein Gehäuse (53) aufweist, welches gebildet ist durch einen Profilrahmen, den in den Profilrahmen eingeschobenen Leiterplatten (56) des Mastertableaus (51) und/oder der Slavetableaus (52) und/oder mit einem Notauftaster (59), sowie einer ebenfalls in den Profilrahmen eingeschobenen Rückwand (58).

29. Sicherheitsvorrichtung nach Anspruch 28,
**dadurch gekennzeichnet, dass** das Gehäuse (53) flach ausgebildet ist, wobei die Bautiefe des Gehäuses (53) im Wesentlichen durch die Bauhöhe der Elektronikbauteile auf den Leiterplatten (56) des Mastertableaus (51) und/oder der Slavetableaus (52) gegeben ist.

30. Sicherheitsvorrichtung nach einem der Ansprüche 28 oder 29,
**dadurch gekennzeichnet, dass** die Breite des Gehäuses (53) für die Aufnahme einer unterschiedlichen Anzahl an Slavetableaus (52) variabel ausgebildet ist, wobei der Profilrahmen in Standardbreiten ablängbar ausgebildet ist.

31. Sicherheitsvorrichtung nach Anspruch 1,
**dadurch gekennzeichnet, dass** das Mastertableau (51) eine Sicherheitseinrichtung zur Authentifizierung des Benutzers aufweist.

32. Sicherheitsvorrichtung nach Anspruch 31,
**dadurch gekennzeichnet, dass** es sich bei der Sicherheitseinrichtung zur Authentifizierung des Benutzers um ein Codeschloss, eine Codekarte, einen Schlüsselschalter (57), einen biometrischen Sensor, ein Spracherkennungssystem oder dergleichen handelt.

33. Sicherheitsvorrichtung nach Anspruch 1,
**dadurch gekennzeichnet, dass** das Mastertableau (51) eine weitere Kommunikationseinrichtung aufweist, welche als Datenschnittstelle (71) ausgebildet ist zur Kommunikation mit den lokalen Steuerungsvorrichtungen (3) der Türen (1) und/oder mit weiteren zentralen Steuerungs- und/oder Überwachungsvorrichtungen (5).

34. Sicherheitsvorrichtung nach Anspruch 1,
**dadurch gekennzeichnet, dass** das Mastertableau (51) eine weitere Kommunikationseinrichtung, welche als Datenschnittstelle (75) ausgebildet ist, zur Kommunikation mit einem Bedien- und/oder Diagnoseund/oder Serviceterminal (8) aufweist.

35. Sicherheitsvorrichtung nach Anspruch 1,
**dadurch gekennzeichnet, dass** das Mastertableau (51) über eine Kommunikationseinrichtung und ein Gateway (7) mit einem Gebäudeleitsystem verbindbar ist.

36. Sicherheitsvorrichtung nach einem der Ansprüche 31 bis 35,
**dadurch gekennzeichnet, dass** die auf dem Mastertableau (51) vorhandenen Einrichtungen, wie Sicherheitseinrichtung (57) und/oder Kommunikationseinrichtungen (71, 75), von den Slavetableaus (52) nutzbar sind.

## Claims

1. Safety device for at least one leaf of a door or casement of a window, with a magnetic and/or electromechanic locking device, with at least one local control device for controlling the locking device, and with at least one central control and/or monitoring device for controlling and/or monitoring the local control device or control devices, **characterized in that** the central control and/or monitoring device (5) and/or the local control device (3) has a master tableau (51) and optionally one or more slave tableaus (52), it being possible for each master tableau (51) and/or each slave tableau (52) to be assigned independently of each other in a freely definable manner a number of doors or door control devices for controlling and/or monitoring.

2. Safety device according to Claim 1, **characterized in that** the master tableau (51) and/or the slave tableaus (52) is or are respectively formed as a one-part unit, as a loaded printed circuit board (56) in each case.

3. Safety device according to Claim 1, **characterized in that** the master tableau (51) and/or the slave tableau (52) or the slave tableaus is or are respectively formed as a multi-part unit, as a number of stacked and loaded printed circuit boards (56).

4. Safety device according to Claim 1, **characterized in that** the master tableau (51) and/or the slave tableau or tableaus (52) of the central control and/or monitoring device (5) are respectively formed as a one-part unit, as a loaded printed circuit board (56) in each case, and **in that** the master tableau (51) and/or the slave tableau or tableaus (52) of the local control device (3) is or are respectively formed as a multi-part unit, as a number of stacked and loaded printed circuit boards (56).

5. Safety device according to either of Claims 3 and 4, **characterized in that** the stacked and loaded printed circuit boards (56) have the same area cross section.

6. Safety device according to one of Claims 2 to 4, **characterized in that** a loaded printed circuit board is at the same time formed as a front plate, **in that** operating and/or indicating devices are provided on the rear side of the loaded printed circuit board.

7. Safety device according to Claim 1, **characterized in that** a bus system (76) is provided, for the communication between the master tableau (51) and/or the slave tableau or tableaus (52).

8. Safety device according to one of Claims 2 to 5, **characterized in that** a housing (53) on or in which the master tableau (51) and/or one or more slave tableaus (52) can be arranged is provided.

9. Safety device according to Claim 7, **characterized in that** the housing (53) is formed as a profile frame into which the master tableau (51) and/or the slave tableau or tableaus (52) can be pushed.

10. Safety device according to Claim 1, **characterized in that** the master tableau (51) of the local control device (3) and/or the slave tableau (52) of the local control device (3) or the slave tableaus of the local control device (3) or a combination of such tableaus is or are respectively formed as a unit for installation into a flush socket (42) in each case.

11. Safety device according to Claim 10, **characterized in that** the flush socket (42) is formed as a standard flush socket of an electrical light switch system or electrical distribution system specified in accordance with a standard.

12. Safety device according to either of Claims 10 and 11, **characterized in that** a number of flush sockets (42) are arranged next to one another.

13. Safety device according to Claim 12, **characterized in that** a number of flush sockets (42) are formed as a structural unit.

14. Safety device according to one of Claims 10 to 13, **characterized in that** an outer frame device (40) which encloses the insert unit when it is accommodated in the flush socket (42) and reaches over the outer edge of the flush socket (42) is provided.

15. Safety device according to Claim 14, **characterized in that** the outer frame device (40) is formed as a common one-part component assigned to a number of flush sockets (42).

16. Safety device according to one of Claims 10 to 15, **characterized in that** the insert unit has a panel (41) which can be placed onto the insert unit when it has been inserted into the flush socket (42) and can be connected to it by means of a fastening connection.

17. Safety device according to Claim 1, **characterized in that** the master tableau (51) of the local control device (3) is formed as a control device for controlling the slave tableaus (52) of the local control device (3) and/or for controlling the electromechanic locking device (2).

18. Control device according to Claim 5, **characterized in that** at least one slave tableau (52) of the local control device (3) is an actual-indicating device and/or an emergency-open button (59) and/or an authorized-user switching device and/or an alarm-indicating device and/or a power-supplying device and/or an electrical connection device.

19. Safety device according to Claim 1, **characterized in that** the master tableau (51) of the central control and/or monitoring device is formed as a control device for controlling the communication of the central slave tableaus (52).

20. Safety device according to either of Claims 6 and 18, **characterized in that** the master tableau (51) and/or at least one slave tableau (52) of the central control and/or monitoring device (5) is formed as an indicating device for indicating the state of the assigned local control devices and/or doors.

21. Safety device according to either of Claims 8 and 10, **characterized in that** plug-in connectors (44) are provided on the printed circuit boards (56) and plug-in connectors formed to complement the first plug-in connectors are provided in the housing (53) or the profile frame or the flush socket (42), by which connectors the electrical connections of the master tableau (51) and/or of the slave tableau or tableaus (52) can be automatically established when the master tableau (51) and/or the slave tableau or tableaus (52) is or are pushed into the profile frame or the flush socket (42).

22. Safety device according to either of Claims 6 and 18 in conjunction with Claim 7, **characterized in that** plug-in connectors (44) are provided on the printed circuit boards (56), by which connectors the communication connection between the master tableau (51) and/or the slave tableau or tableaus (52) can be established when the master tableau (51) and/or the slave tableau or tableaus (52) is or are pushed into the housing (53) or the profile frame or the flush socket (42).

23. Safety device according to Claim 22, **characterized in that** a device for addressing the master tableau (51) and/or the slave tableau or tableaus (52), which operates automatically when the plug-in connection is established, is provided.

24. Safety device according to either of Claims 3 and 4, **characterized in that** the printed circuit boards (56) of the master tableau (51) and/or of the slave tableaus (52) have identical dimensions.

25. Safety device according to either of Claims 5 and 24, **characterized in that** the outer dimensions of the printed circuit board (56) are adapted to the area cross section of the flush socket (42) and installation into a flush socket (42) is possible.

26. Safety device according to Claim 6, **characterized in that** the outer dimensions of the printed circuit board (56) correspond to those of a front plate of the 19'' technique and alternative installation in housings of the 19'' technique is possible.

27. Safety device according to either of Claims 25 and 26, **characterized in that** the outside of the printed circuit board (56) has a film with integrated operating buttons (55) and/or indicating elements (54).

28. Safety device according to Claim 8, **characterized in that** the central control and/or monitoring device (5) has a housing (53), which is formed by a profile frame, the printed circuit boards (56) of the master tableau (51) and/or of the slave tableaus (52) pushed into the profile frame and/or an emergency-open button (59), and also a rear wall (58) likewise pushed into the profile frame.

29. Safety device according to Claim 28, **characterized in that** the housing (53) is formed flat, the overall depth of the housing (53) being governed essentially by the overall height of the electronic components on the printed circuit boards (56) of the master tableau (51) and/or the slave tableaus (52).

30. Safety device according to either of Claims 28 and 29, **characterized in that** the width of the housing (53) is formed variably for receiving a different number of slave tableaus (52), the profile frame being formed in standard widths such that it can be cut to length.

31. Safety device according to Claim 1, **characterized in that** the master tableau (51) has a security device for authenticating the user.

32. Safety device according to Claim 31, **characterized in that** the security device for authenticating the user is a code lock, a code card, a key-operated switch (57), a biometric sensor, a voice recognition system or the like.

33. Safety device according to Claim 1, **characterized in that** the master tableau (51) has a further communications device, which is formed as a data interface (71) for the communication with the local control devices (3) of the doors (1) and/or with further central control and/or monitoring devices (5).

34. Safety device according to Claim 1, **characterized in that** the master tableau (51) has a further communications device, which is formed as a data interface (75), for the communication with an operating and/or diagnostic and/or service terminal (8) .

35. Safety device according to Claim 1, **characterized in that** the master tableau (51) can be connected via a communications device and a gateway (7) to a building services control system.

36. Safety device according to one of Claims 31 to 35, **characterized in that** the devices present on the master tableau (51), such as the security device (57) and/or communications devices (71, 75), can be used by the slave tableaus (52).

## Revendications

1. Dispositif de sécurité pour au moins un battant d'une porte ou d'une fenêtre, comprenant un dispositif de verrouillage magnétique et/ou électromécanique muni d'au moins un dispositif de commande local pour commander le dispositif de verrouillage et comprenant au moins un dispositif de commande et/ou de contrôle central pour commander et/ou pour contrôler le ou les dispositifs de commande locaux, **caractérisé en ce que** le dispositif de commande et/ou de contrôle central (5) et/ou le dispositif de commande local (3) présente un tableau maître (51) et, en option, un ou plusieurs tableaux esclaves (52), un certain nombre de portes ou de dispositifs de commande de porte pouvant être attribué librement à chaque tableau maître (51) et/ou à chaque tableau esclave (52) indépendamment les uns des autres en vue de la commande et/ou du contrôle.

2. Dispositif de sécurité selon la revendication 1, **caractérisé en ce que** le tableau maître (51) et/ou les tableaux esclaves (52) sont respectivement réalisés en une seule pièce, à chaque fois sous la forme d'un circuit imprimé (56) équipé.

3. Dispositif de sécurité selon la revendication 1, **caractérisé en ce que** le tableau maître (51) et/ou le tableau esclave (52) ou les tableaux esclaves sont respectivement réalisés en plusieurs parties sous la forme de plusieurs circuits imprimés (56) empilés et équipés.

4. Dispositif de sécurité selon la revendication 1, **caractérisé en ce que** le tableau maître (51) et/ou le ou les tableaux esclaves (52) du dispositif de commande et/ou de contrôle central (5) sont respectivement réalisés en une seule pièce, à chaque fois sous la forme d'un circuit imprimé (56) équipé et que le tableau maître (51) et/ou le ou les tableaux esclaves (52) du dispositif de commande local (3) sont respectivement réalisés en plusieurs parties sous la forme de plusieurs circuits imprimés (56) empilés et équipés.

5. Dispositif de sécurité selon l'une des revendications 3 ou 4, **caractérisé en ce que** les circuits imprimés (56) empilés et équipés présentent la même section superficielle.

6. Dispositif de sécurité selon l'une des revendications 2 à 4, **caractérisé en ce qu'**un circuit imprimé équipé est en même temps réalisé sous la forme d'une face avant en prévoyant des dispositifs de commande et/ou d'affichage sur la face arrière du circuit imprimé équipé.

7. Dispositif de sécurité selon la revendication 1, **caractérisé en ce qu'**il est prévu un système de bus (76) pour la communication entre le tableau maître (51) et/ou le ou les tableaux esclaves (52).

8. Dispositif de sécurité selon l'une des revendications 2 à 5, **caractérisé en ce qu'**il est prévu un boîtier (53) sur ou dans lequel le tableau maître (51) et/ou un ou plusieurs tableaux esclaves (52) peuvent être montés.

9. Dispositif de sécurité selon la revendication 7, **caractérisé en ce que** le boîtier (53) est réalisé sous la forme d'un cadre profilé dans lequel peuvent être insérés le tableau maître (51) et/ou le ou les tableaux esclaves (52).

10. Dispositif de sécurité selon la revendication 1, **caractérisé en ce que** le tableau maître (51) du dispositif de commande local (3) et/ou le tableau esclave (52) du dispositif de commande local (3) ou les tableaux esclaves du dispositif de commande local (3) ou une combinaison de tels tableaux sont à chaque fois réalisés sous la forme d'un module à monter à chaque fois dans une boîte à encastrer (42).

11. Dispositif de sécurité selon la revendication 10, **caractérisé en ce que** la boîte à encastrer (42) est réalisée sous la forme d'une boîte à encastrer standard spécifiée conformément à une norme faisant partie d'une gamme d'interrupteurs électriques ou d'une gamme d'appareillages de distribution électriques.

12. Dispositif de sécurité selon l'une des revendications 10 ou 11, **caractérisé en ce que** plusieurs boîtes à encastrer (42) sont disposées les unes à côtés des autres.

13. Dispositif de sécurité selon la revendication 12, **caractérisé en ce que** plusieurs boîtes à encastrer (42) sont réalisées sous la forme d'un seul composant.

14. Dispositif de sécurité selon l'une des revendications 10 à 13, **caractérisé en ce qu'**il est prévu un dispositif de cadre extérieur (40) qui entoure le composant opérationnel lorsque le composant opérationnel est logé dans la boîte à encastrer (42) et qui déborde du bord extérieur de la boîte à encastrer (42).

15. Dispositif de sécurité selon la revendication 14, **caractérisé en ce que** le dispositif de cadre extérieur (40) est réalisé sous la forme d'un composant monobloc commun associé à plusieurs boîtes à encastrer (42).

16. Dispositif de sécurité selon l'une des revendications 10 à 15, **caractérisé en ce que** le composant opérationnel présente un obturateur (41) qui peut être monté sur le composant opérationnel lorsque le composant opérationnel est utilisé dans la boîte à encastrer (42) et peut être relié à celui-ci par le biais d'une liaison de fixation.

17. Dispositif de sécurité selon la revendication 1, **caractérisé en ce que** le tableau maître (51) du dispositif de commande local (3) est réalisé sous la forme d'un dispositif de commande pour commander le tableau esclave (52) du dispositif de commande local (3) et/ou pour commander le dispositif de verrouillage électromécanique (2).

18. Dispositif de sécurité selon la revendication 5, **caractérisé en ce qu'**au moins un tableau esclave (52) du dispositif de commande local (3) présente un dispositif d'affichage réel et/ou une touche d'ouverture de secours (59) et/ou un dispositif de commande pour personne autorisée et/ou un dispositif indicateur d'alarme et/ou un dispositif d'alimentation électrique et/ou un dispositif de raccordement électrique.

19. Dispositif de sécurité selon la revendication 1, **caractérisé en ce que** le tableau maître (51) du dispositif de commande et/ou de contrôle central est réalisé sous la forme d'un dispositif de commande pour commander la communication des tableaux esclaves centraux (52).

20. Dispositif de sécurité selon l'une des revendications 6 ou 18, **caractérisé en ce que** le tableau maître (51) et/ou au moins un tableau esclave (52) du dispositif de commande et/ou de contrôle central (5) est réalisé sous la forme d'un dispositif d'affichage pour afficher l'état des dispositifs de commande locaux associés et/ou des portes.

21. Dispositif de sécurité selon l'une des revendications 8 ou 10, **caractérisé en ce que** sont prévus des connecteurs (44) sur les circuits imprimés (56) ainsi que des connecteurs ayant une configuration complémentaire dans le boîtier (53) ou dans le cadre profilé ou dans la boîte à encastrer (42), par le biais desquels les branchements électriques du tableau maître (51) et/ou du ou des tableaux esclaves (52) peuvent être établis automatiquement lors de l'insertion du tableau maître (51) et/ou du ou des tableaux esclaves (52) dans le cadre profilé ou dans la boîte à encastrer (42).

22. Dispositif de sécurité selon l'une des revendications 6 ou 18 en relation avec la revendication 7, **caractérisé en ce que** sur les circuits imprimés (56) sont prévus des connecteurs (44) par le biais desquels la liaison de communication entre le tableau maître (51) et/ou le ou les tableaux esclaves (52) peut être établie lors de l'insertion du tableau maître (51) et/ou du ou des tableaux esclaves (52) dans le boîtier (53) ou dans le cadre profilé ou dans la boîte à encastrer (42).

23. Dispositif de sécurité selon la revendication 22, **caractérisé en ce qu'**il est prévu un dispositif qui fonctionne automatiquement lors de l'établissement de la connexion et qui est destiné à adresser le tableau maître (51) et/ou le ou les tableaux esclaves (52).

24. Dispositif de sécurité selon l'une des revendications 3 ou 4, **caractérisé en ce que** les circuits imprimés (56) du tableau maître (51) et/ou des tableaux esclaves (52) présentent des dimensions identiques.

25. Dispositif de sécurité selon l'une des revendications 5 ou 24, **caractérisé en ce que** les dimensions extérieures du circuit imprimé (53) sont adaptées à la section superficielle de la boîte à encastrer (42) et qu'un montage dans la boîte à encastrer (42) est possible.

26. Dispositif de sécurité selon la revendication 6, **caractérisé en ce que** les dimensions extérieures du circuit imprimé (56) correspondent à celles d'une face avant en technique 19" et qu'une variante de montage est possible dans un boîtier en technique 19".

27. Dispositif de sécurité selon l'une des revendications 25 ou 26, **caractérisé en ce que** le côté extérieur du circuit imprimé (56) présente un film dans lequel sont intégrés des touches de commande (55) et/ou des éléments d'affichage.

28. Dispositif de sécurité selon la revendication 8, **caractérisé en ce que** le dispositif de commande et/ou de contrôle central (5) présente un boîtier (53) qui est formé par un cadre profilé, les circuits imprimés (56) du tableau maître (51) et/ou des tableaux esclaves (52) insérés dans le cadre profilé et/ou muni d'une touche d'ouverture de secours (59) ainsi que d'une face arrière (58) également insérée dans le cadre profilé.

29. Dispositif de sécurité selon la revendication 28, **caractérisé en ce que** le boîtier (53) est de forme plate, la profondeur du boîtier (53) étant pour l'essentiel définie par la hauteur des composants électroniques sur les circuits imprimés (56) du tableau maître (51) et/ou des tableaux esclaves (52).

30. Dispositif de sécurité selon l'une des revendications 28 ou 29, **caractérisé en ce que** la largeur du boîtier (53) est configurée de manière variable pour recevoir un nombre différent de tableaux esclaves (52), le cadre profilé étant configuré de manière à pouvoir être tronçonné en largeurs standard.

31. Dispositif de sécurité selon la revendication 1, **caractérisé en ce que** le tableau maître (51) présente un dispositif de sécurité pour authentifier l'utilisateur.

32. Dispositif de sécurité selon la revendication 31, **caractérisé en ce que** le dispositif de sécurité pour authentifier l'utilisateur est une serrure codée, une carte codée, un interrupteur à clé (57), un capteur biométrique, un système de reconnaissance vocale ou similaire.

33. Dispositif de sécurité selon la revendication 1, **caractérisé en ce que** le tableau maître (51) présente un dispositif de communication supplémentaire qui est réalisé sous la forme d'une interface de données (71) et qui est destiné à la communication avec les dispositifs de commande locaux (3) des portes (1) et/ou avec d'autres dispositifs de commande et/ou de contrôle centraux (5).

34. Dispositif de sécurité selon la revendication 1, **caractérisé en ce que** le tableau maître (51) présente un dispositif de communication supplémentaire qui est réalisé sous la forme d'une interface de données (71) et qui est destiné à la communication avec un terminal de commande et/ou de diagnostic et/ou de service (8).

35. Dispositif de sécurité selon la revendication 1, **caractérisé en ce que** le tableau maître (51) peut être relié à un système de contrôle de bâtiment par le biais d'un dispositif de communication et d'une passerelle (7).

36. Dispositif de sécurité selon l'une des revendications 31 à 35, **caractérisé en ce que** les dispositifs qui sont présents sur le tableau maître (51), tels que le dispositif de sécurité (57) et/ou les dispositifs de communication (71, 75), peuvent être utilisés par les tableaux esclaves (52).
